# EUROPÄISCHE PATENTSCHRIFT

(11) **EP 1 236 817 B1**
(45) Veröffentlichungstag und Bekanntmachung des Hinweises auf die Patenterteilung: **31.05.2006**
(21) Anmeldenummer: 02003730.5
(22) Anmeldetag: 19.02.2002
(51) Int. Cl.: D01G 15/20, D01G 15/84

(54) **Vorrichtung zum Öffnen und Reinigen von Fasergut**
Opening and cleaning device for fibre material
Dispositif d'ouverture et de nettoyage de matière fibreuse

(30) Priorität: 20.02.2001 DE 10108140
(43) Veröffentlichungstag der Anmeldung: 04.09.2002
(73) Patentinhaber: MASCHINENFABRIK RIETER AG, 8406 Winterthur (CH)
(72) Erfinder: Schmid, René, 8525 Niederneunforn (CH); Faas, Jürg, 8450 Andelfingen (CH)

(56) Entgegenhaltungen:
- EP-A- 0 959 156
- EP-A- 1 176 236
- DE-A- 10 012 561
- GB-A- 2 271 126
- US-A- 3 391 429
- US-A- 4 953 264
- US-A- 6 061 877

## Beschreibung

Die vorliegende Erfindung betrifft eine Vorrichtung zum Öffnen und Reinigen von Fasergut, insbesondere an einer Karde oder einem Reiniger, mit einer Zuführeinrichtung und wenigstens einer mit einem Sägezahndraht versehenen Garniturwalze als Vorreisser oder Abnehmer (siehe US 6061877 A).

Bei modernen Spinnereivorbereitungsmaschinen, insbesondere Karden oder Reinigern gelangt Fasermaterial beispielsweise über einen Füllschacht zu der entsprechenden Maschine. Bei einer Karde ist zwischen dem Füllschacht und dem Tambour eine Speisevorrichtung angeordnet, welche das Fasermaterial an einen Vorreisser weitergibt. Je nach Ausführungsart sind ein oder mehrere Vorreisser vorgesehen, welche die aus der Speisevorrichtung heraushängende Watte durchkämmen und zu Flocken auflösen. Hierbei wird das Fasermaterial gleichzeitig gereinigt. Nach den Vorreissern gelangen bei sogenannten Reinigern die Faserflocken in ein Transportsystem und werden einer nächsten Maschine zugeführt. Bei Karden gelangen die Faserflocken nach den Vorreissern zu einem Tambour, bei welchem der eigentliche Kardierprozess erfolgt. Nach dem Kardieren werden die Fasern einem Abnehmer zugeführt, welcher die Fasern zu einem Vlies zusammenfasst, das meist in Kalanderwalzen als Faserband abgezogen wird.

Sowohl die Vorreisserwalzen als auch der Tambour und die Abnehmerwalzen sind bei modernen Maschinen mit Sägezahndraht versehen. Aufgrund der unterschiedlichen Anforderungen, insbesondere hinsichtlich der Haltefähigkeit der Fasern sind unterschiedliche Sägezahndrähte bei den einzelnen Walzen erforderlich. Bekannt ist, dass die Sägezahndrähte der Vorreisser und der Abnehmer eine Gesamthöhe von etwa 5 mm aufweisen. Bei einer Fusshöhe von üblicherweise etwa 1,5 mm ist das Luftvolumen, d.h. das Volumen zwischen Zahnspitze und Oberkante des Zahnfusses etwa 3,5 mm tief. Im Gegensatz hierzu ist die Garnitur des Tambours üblicherweise nur etwa halb so hoch. Die Fachwelt war bisher der Ansicht, dass diese Höhenverhältnisse derart sein müssen, um das Flockenmaterial von einer Walze auf die nächste übertragen zu können und möglichst wenige umlaufende Fasern zu erhalten.

Umlaufende Fasern können zu einem zusätzlichen Nissenanstieg führen, was das Kardierergebnis verschlechtert. Nachteilig bei den bekannten Ausführungen ist aber trotzdem, dass der Prozentsatz an umlaufenden Fasern immer noch zu hoch ist und somit das Kardierergebnis trotz vielfältiger Versuche mit beispielsweise unterschiedlichen Zahnformen noch nicht optimal erhalten werden konnte.

Aufgabe der vorliegenden Erfindung ist es somit, die Abnahme der Fasern von einer Walze auf eine nächste Walze zu verbessern, so dass die Anzahl der umlaufenden Fasern verringert und damit das Kardierergebnis verbessert wird.

Die Aufgabe wird gelöst mit den Merkmalen des Anspruchs 1.

Der Sägezahndraht hat eine frei Zahnhöhe von der Spitze des Sägezahndrahtes bis zur Oberseite eines Zahnfusses oder, wenn der Sägezahndraht keinen Fuss aufweist, bis zu dem Grundkörper der Garniturwalze. Erfindungsgemäss beträgt die freie Zahnhöhe des Sägezahndrahtes zwischen 1,5 und 2,5 mm. Als besonders vorteilhaft hat sich eine freie Zahnhöhe von 2 mm für den Einsatz als Vorreisser erwiesen.

Trotz der aus dem Stand der Technik allgemein bekannten Meinung, dass die Garniturhöhen des Sägezahndrahtes für Vorreisser deutlich höher als die des Tambours sein müssen, wurde nunmehr die Erkenntnis erlangt, dass durch die deutlich niedrigere Garnitur weniger umlaufende Fasern erhalten werden. Durch die reduzierte Garniturtiefe liegt offenbar ein höherer Prozentsatz des Flockenmaterials an der Walzenoberfläche, d.h. mehr Fasern befinden sich im Bereich der Spitzen der Garnitur, wodurch die Wahrscheinlichkeit der Übertragung auf die nachfolgende Walze deutlich verbessert wird.

Vorteilhafterweise ist die Höhe des gesamten Sägezahndrahtes zwischen 2 und 3,5 mm, vorzugsweise etwa 2,5 mm. Durch eine derartige Ausgestaltung des Sägezahndrahtes ist der Einsatz des Sägezahndrahtes auf herkömmlichen Walzengrundkörpern in bestehenden Karden oder Reinigern möglich.

Durch eine Zahneinschnittiefe zwischen 1,1 und 1,7 mm, vorzugsweise 1,4 mm ist ein vorteilhafter Kompromiss zwischen der Fähigkeit der Zähne die einzelnen Fasern oder Flocken mitzunehmen und andererseits eine seitliche Führung und ggf. Haftung der einzelnen Fasern an den Flanken der Zähne und Zahnfüsse zu gewährleisten.

Je nach Einsatzzweck der Garnitur haben sich Zahnbrustwinkel zwischen 5° und 25°, vorzugsweise 10° als vorteilhaft erwiesen. Je grösser der Zahnbrustwinkel ist, desto aggressiver ist die Abnahmewirkung der Garnitur, d.h. desto vollständiger wird die Garnitur die Fasern von der vorhergehenden Walze übernehmen, wobei allerdings die Schonung der Fasern auch abnimmt und es zu Beschädigungen der Fasern kommen kann.

Weist der Garniturfuss eine Höhe zwischen 0,3 und 1 mm, vorzugsweise etwa 0,5 mm auf, so ist eine ausreichende Stabilität der Garnitur auf dem Grundkörper der Walze gegeben. Gleiches gilt für die Fussbreite, welche vorteilhafterweise zwischen 1 und 3 mm, vorzugsweise 2 mm beträgt. Andererseits nimmt die Spitzendichte pro Flächeneinheit ab.

Bezüglich der Spitzendichte hat sich ein Wert zwischen 258 und 1610 Spitzen pro cm² (40 und 250 ppsi), vorzugsweise etwa 839 Spitzen pro cm² 130 ppsi für Vorreisser mit dem erfindungsgemässen Sägezahndraht ergeben. Diese Spitzendichte ist auch wesentlich geringer als sie bei beispielsweise Tambouren üblich ist. Durch eine zunehmende Spitzendichte wird die Abnahmewahrscheinlichkeit der Fasern von der vorhergehenden Walze erhöht.

In entsprechend modernen Karden oder Reinigern hat sich zur besonders gründlichen Vorbereitung bzw. Reinigung der Fasern die Anordnung von zwei oder drei Garniturwalzen unmittelbar hintereinander als vorteilhaft herausgestellt. Hierdurch wird eine besonders gute Reinigung bzw. Öffnung der Faserflocken erzielt.

Sind mehrere hintereinander angeordnete Garniturwalzen vorgesehen, so hat sich als besonders vorteilhafte und erfinderische Ausbildung des Garniturdrahtes ein Garniturdraht mit den zuvor genannten bevorzugten Massen erwiesen. Die folgenden Garniturwalzen können dann jeweils Wandlungen, welche vorteilhafterweise in den angegebenen Bereichen liegen, aufweisen.

Um die Abnahme der Faserflocken von einer Garniturwalze zur nächsten Garniturwalze sicherzustellen, ist es von besonderem Vorteil, wenn vorgesehen wird, dass von einer Walze zur nächsten Walze der Brustwinkel, die Spitzendichte, die freie Zahnhöhe und/oder die Walzengeschwindigkeit jeweils zunimmt. Durch Variation dieser Parameter ist ausgehend von der bevorzugten Garniturwalze die Abnahme der Faserflocken innerhalb der Mehrfachwalzen sicher und zuverlässig gewährleistet. Die Anzahl der umlaufenden Fasern kann damit deutlich reduziert werden. Auch wenn es sich als vorteilhaft erwiesen hat den Sägezahndraht auf Garniturwalzen einzusetzen, welche auch bei hintereinander angeordneten Garniturwalzen im wesentlichen einen gleichen Durchmesser aufweisen, so ist der Einsatz bei anderen Garniturwalzenkombinationen selbstverständlich auch möglich und ggf. vorteilhaft.

Erfindungsgemäss wird die Garniturwalze einem Tambour vorgeordnet eingesetzt. Im Falle eines Reinigers ist die Garniturwalze in einer separaten Maschine angeordnet. Besondere Vorteile weist die Garniturwalze jedoch beim Einsatz als Vorreisser auf, da hier die Vorteile des Sägezahndrahtes am deutlichsten werden.

Weitere Vorteile der vorliegenden Erfindung sind in den nachfolgenden Ausführungsbeispielen beschrieben.

Es zeigt
- **Figur 1**: eine Gesamtansicht einer Karde,
- **Figur 2**: einen Sägezahndraht in Seitenansicht und
- **Figur 3**: einen Querschnitt eines erfindungsgemässen Sägezahndrahtes.

In Figur 1 ist eine schematische Darstellung einer Karde 1 gezeigt. Aus einem Füllschacht 2 wird Fasermaterial in Form einer Faserwatte einer Speisevorrichtung 3 zugeführt. Aus der Speisevorrichtung 3 wird die Faserwatte mit einem Vorreisser 4 entnommen. Durch den Vorreisser 4 wird die Watte zu Flocken vereinzelt und Verunreinigungen werden ausgeschieden. Von dem Vorreisser 4 wird mit einem weiteren Vorreisser 4' das Flockenmaterial übernommen und einem dritten Vorreisser 4" übergeben. Durch die dreifache Anordnung der Vorreisser wird eine besonders gründliche Vereinzelung der Faserflocken und Reinigung der Faserflocken erzielt.

In einer bevorzugten Ausführung weist der erste Vorreisser 4 der Dreifachanordnung eine Sägezahngarnitur auf, wie sie in den Figuren 2 und 3 noch näher erläutert wird. Auch die beiden weiteren Vorreisser 4' und 4" können Sägezahndrähte aufweisen, welche dem erfindungsgemässen Sägezahndraht entsprechen. Bei einer oder beiden der weiteren Vorreisser 4' und 4" können aber auch herkömmliche Sägezahndrähte zur Anwendung kommen.

Nach den Vorreissern 4, 4' und 4" werden die Faserflocken von einem Tambour 5 übernommen. Hier erfolgt der eigentliche Kardierprozess, bei welchem die Fasern vereinzelt und parallelisiert werden. Von dem Tambour 5 werden die Fasern mittels des Abnehmers 6 entnommen. Von dem Abnehmer 6 aus wird das Faservlies mittels einer Abnahmevorrichtung 7 entnommen, zu einem Faserband 8 zusammengefasst und in einer Kanne 9 abgelegt.

In Figur 2 ist eine Seitenansicht eines Sägezahndrahtes dargestellt. Vorzugsweise weist dieser Sägezahndraht eine Teilung T auf, welche etwa 2,5 mm beträgt. Der Zahnbrustwinkel α ist mit 10° derart ausgebildet, dass eine relativ schonende Abnahme von Fasern der vorherigen Walze oder ggf. der Speisevorrichtung 3 erfolgen kann. Mit einer Zahneinschnittiefe E, welche etwa 1,4 mm beträgt, werden die Fasern von dem Sägezahndraht 10 beim Umlauf bis zur Abnahme durch eine nachfolgende Walze ausreichend gut geführt und andererseits ist genügend Angriffsfläche geschaffen, um das Fasermaterial von der vorherigen Stelle abnehmen zu können. Mit der hier gezeigten Ausführung des Sägezahndrahtes 10 wird eine Spitzendichte auf einer üblichen Garniturwalze mit etwa 127 ppsi erreicht.

In Figur 3 ist ein Querschnitt durch einen erfindungsgemässen Sägezahndraht 10 dargestellt. Eine vorteilhafte Ausführung weist eine gesamte Zahnhöhe H von etwa 2,5 mm auf. Als Zahnbreite B hat sich vorteilhafterweise ein Wert von etwa 2 mm erwiesen. Bei einer Höhe F des Zahnfusses von etwa 0,5 mm ist die freie Zahnhöhe des Sägezahndrahtes 10 etwa 2 mm. Diese Höhe stellt die eigentliche Füllhöhe der Garniturwalze dar und bestimmt zusammen mit der Breite B bzw. der Kontur des Zahnes selbst das Füllvolumen der Garniturwalze, d.h. das Volumen, welches Fasern aufnehmen kann. Erfindungsgemäss hat sich herausgestellt, dass das Füllvolumen, insbesondere die Füllhöhe reduziert werden kann, ohne dass die Qualität der Übernahme und Abgabe des Fasermaterials verschlechtert wird. Es wird sogar durch diese Verringerung der Füllhöhe Z die Präsentation der Fasern bzw. Faserflocken für die nachfolgende Walze wesentlich verbessert, so dass die Erfolgsquote der Übergabe der Fasern wesentlich erhöht wird. Umlaufende Fasern werden hierdurch deutlich reduziert. Die Nissengefahr sinkt gleichzeitig damit.

Die vorliegende Erfindung ist nicht auf die dargestellte Ausführung beschränkt. Es sind weitere Einsatzmöglichkeiten eines derartigen Sägezahndrahtes, insbesondere bei der Verwendung von Reinigern, möglich.

## Patentansprüche

1. Vorrichtung zum Öffnen und Reinigen von Fasergut mit einer Zuführeinrichtung und wenigstens einer mit einem Sägezahndraht (10) versehenen Garniturwalze (4, 4', 4") als Vorreisser, **dadurch gekennzeichnet, dass** der Sägezahndraht (10) eine freie Zahnhöhe (Z) von der Spitze des Sägezahndrahtes (10) bis zur Oberseite eines Zahnfusses oder dem Grundkörper der Garniturwalze (4,4'4") aufweist, welche zwischen 1,5 und 2,5 mm, vorzugsweise 2 mm beträgt.

2. Vorrichtung nach Anspruch 1, **dadurch gekennzeichnet, dass** die Höhe (H) des gesamten Sägezahndrahtes (10) zwischen 2 und 3,5 mm, vorzugsweise 2,5 mm beträgt.

3. Vorrichtung nach einem oder mehreren der vorherigen Ansprüche, **dadurch gekennzeichnet, dass** die Zahneinschnitttiefe (E) zwischen 1,1 und 1,7 mm, vorzugsweise 1,4 mm beträgt.

4. Vorrichtung nach einem oder mehreren der vorherigen Ansprüche, **dadurch gekennzeichnet, dass** der Zahnbrustwinkel (α) zwischen 5 und 25°, vorzugsweise 10° beträgt.

5. Vorrichtung nach einem oder mehreren der vorherigen Ansprüche, **dadurch gekennzeichnet, dass** der Zahnfuss eine Höhe (F) zwischen 0,3 und 1 mm, vorzugsweise 0,5 mm aufweist.

6. Vorrichtung nach einem oder mehreren der vorherigen Ansprüche, **dadurch gekennzeichnet, dass** die Zahnbreite (B) zwischen 1 und 3 mm, vorzugsweise 2 mm beträgt.

7. Vorrichtung nach einem oder mehreren der vorherigen Ansprüche, **dadurch gekennzeichnet, dass** die Zahnteilung (T) zwischen 1,5 und 4 mm, vorzugsweise 2,5 mm beträgt.

8. Vorrichtung nach einem oder mehreren der vorherigen Ansprüche, **dadurch gekennzeichnet, dass** die Garniturwalze (4, 4', 4") eine Spizendichte zwischen 258 und 1610 Spitzen pro cm² (40 und 250 ppsi), vorzugsweise 839 Spitzen pro cm² (130 ppsi) aufweist.

9. Vorrichtung nach einem oder mehreren der vorherigen Ansprüche, **dadurch gekennzeichnet, dass** zwei oder drei Garniturwalzen (4, 4', 4") unmittelbar hintereinander angeordnet sind.

10. Vorrichtung nach einem oder mehreren der vorherigen Ansprüche, **dadurch gekennzeichnet, dass** bei mehreren hintereinander angeordneten Garniturwalzen (4, 4', 4") zumindest von einer Walze zur nächsten Walze der Brustwinkel (α), die Spitzendichte, die freie Zahnhöhe (F) und/oder die Walzengeschwindigkeit zunimmt.

11. Vorrichtung nach einem oder mehreren der vorherigen Ansprüche, **dadurch gekennzeichnet, dass** die Durchmesser der hintereinander angeordneten Garniturwalzen (4, 4', 4") im wesentlichen gleich sind.

12. Reiniger mit einer Vorrichtung nach einem oder mehreren der vorherigen Ansprüche.

13. Karde mit einer Vorrichtung nach einem oder mehreren der vorherigen Ansprüche.

14. Karde nach Anspruch 13, **dadurch gekennzeichnet, dass** die Garniturwalze (4, 4', 4") einem Tambour (5) vorgeordnet ist.

## Claims

1. Device for the opening and cleaning of fibre material with a feed device and at least one clothed roller (4, 4', 4") provided with a saw-tooth wire (10) as licker-in, **characterised in that** the saw-tooth wire (10) has a free tooth height (Z) from the tip of the saw-tooth wire (10) to the upper side of a tooth foot or the base body of the clothed roller (4, 4', 4"), which amounts to between 1.5 and 2.5 mm, and for preference 2 mm.

2. Device according to Claim 1, **characterised in that** the height (H) of the whole saw-tooth wire (10) amounts to between 2 and 3.5 mm, and for preference 2.5 mm.

3. Device according to one or more of the foregoing claims, **characterised in that** the tooth Norm ISO 5234 depth (E) amounts to between 1.1 and 1.7 mm, and for preference 1.4 mm.

4. Device according to one or more of the foregoing claims, **characterised in that** the tooth breast angle (α) amounts to between 5 and 25°, and for preference 10°.

5. Device according to one or more of the foregoing claims, **characterised in that** the tooth foot has a height (F) of between 0.3 and 1 mm, and for preference 0.5 mm.

6. Device according to one or more of the foregoing claims, **characterised in that** the tooth breadth (B) amounts to between 1 and 3 mm, and for preference 2 mm.

7. Device according to one or more of the foregoing claims, **characterised in that** the tooth pitch (T) amounts to between 1.5 and 4 mm, and for preference 2.5 mm.

8. Device according to one or more of the foregoing claims, **characterised in that** the roller (4, 4', 4") has a point density of between 258 and 1610 points per cm² (40 and 250 ppsi), and for preference 839 points per cm² (130 ppsi).

9. Device according to one or more of the foregoing claims, **characterised in that** two or three clothed rollers (4, 4', 4") are arranged directly one behind another.

10. Device according to one or more of the foregoing claims, **characterised in that**, with several clothed rollers (4, 4', 4") arranged one behind another, the breast angle (α), the point density, the free tooth height (F), and/or the roller speed increase from one roller to the next roller.

11. Device according to one or more of the foregoing claims, **characterised in that** the diameters of the rollers (4, 4', 4") arranged one behind another are essentially the same.

12. Cleaner with a device according to one or more of the foregoing claims.

13. Carding device with a device according to one or more of the foregoing claims.

14. Carding device according to Claim 13, **characterised in that** the roller (4, 4', 4") is arranged upstream of a swift drum (5).

## Revendications

1. Dispositif d'ouverture et de nettoyage de produit fibreux, comportant un dispositif d'acheminement et au moins un cylindre à garniture (4, 4', 4") équipé d'un fil en dents de scie (10) et servant de cylindre briseur, **caractérisé en ce que** le fil en dents de scie (10) comporte une hauteur libre de dents (Z), depuis la pointe du fil en dents de scie (10) jusqu'à la face supérieure d'un pied de dent ou jusqu'au corps de base du cylindre à garniture (4, 4', 4"), allant de 1,5 à 2,5 mm.

2. Dispositif selon la revendication 1, **caractérisé en ce que** la hauteur (H) de l'ensemble du fil en dents de scie (10) va de 2 à 3,5 mm et s'élève de préférence à 2,5 mm.

3. Dispositif selon une ou plusieurs des revendications précédentes, **caractérisé en ce que** la profondeur d'incision des dents (E) va de 1,1 à 1,7 mm et s'élève de préférence à 1,4 mm.

4. Dispositif selon une ou plusieurs des revendications précédentes, **caractérisé en ce que** l'angle de front des dents (α) va de 5 à 25° et s'élève de préférence à 10°.

5. Dispositif selon une ou plusieurs des revendications précédentes, **caractérisé en ce que** le pied des dents présente une hauteur (F) entre 0,3 mm et 1 mm, de préférence 0,5 mm.

6. Dispositif selon une ou plusieurs des revendications précédentes, **caractérisé en ce que** la largeur des dents (B) va de 1 à 3 mm et s'élève de préférence à 2 mm.

7. Dispositif selon une ou plusieurs des revendications précédentes, **caractérisé en ce que** le pas des dents (T) va de 1,5 à 4 mm et s'élève de préférence à 2,5 mm.

8. Dispositif selon une ou plusieurs des revendications précédentes, **caractérisé en ce que** le cylindre à garniture (4, 4', 4") présente une densité de pointes entre 258 et 1.610 pointes par cm² (40 et 250 ppsi), de préférence 839 pointes par cm² (130 ppsi).

9. Dispositif selon une ou plusieurs des revendications précédentes, **caractérisé en ce que** deux ou trois cylindres à garniture (4, 4', 4") sont disposés directement les uns derrière les autres.

10. Dispositif selon une ou plusieurs des revendications précédentes, **caractérisé en ce que**, dans le cas de plusieurs cylindres à garniture (4, 4', 4") disposés directement les uns derrière les autres, l'angle de front (α), la densité de pointes, la hauteur libre des dents (F) et/ou la vitesse des cylindres augmentent du moins d'un cylindre au prochain.

11. Dispositif selon une ou plusieurs des revendications précédentes, **caractérisé en ce que** les diamètres des cylindres à garniture disposés les unes derrière les autres (4, 4', 4") sont sensiblement égaux.

12. Nettoyeur comportant un dispositif selon une ou plusieurs des revendications précédentes.

13. Carde comportant un dispositif selon une ou plusieurs des revendications précédentes.

14. Carte selon la revendication 13, **caractérisée que** le cylindre à garniture (4, 4', 4") est placé en amont d'un tambour (5).
